# EUROPÄISCHE PATENTSCHRIFT

(11) **EP 0 252 010 B1**
(45) Veröffentlichungstag und Bekanntmachung des Hinweises auf die Patenterteilung: **19.12.1990**
(21) Anmeldenummer: 87810363.9
(22) Anmeldetag: 25.06.1987
(51) Int. Cl.: E01C 5/08, E01C 9/00

(54) **Bodenbelagsanordnung zur begeh- und befahrbaren Abdeckung von Baumscheiben**
Surfacing arrangement for the roadworthy covering of tree slices
Agencement d'un revêtement pour le recouvrement praticable de racines d'arbre

(30) Priorität: 25.06.1986 CH 2556/86
(43) Veröffentlichungstag der Anmeldung: 07.01.1988
(73) Patentinhaber: E. Fritz AG, CH-8032 Zürich (CH); Fahrni, Christoph, CH-6003 Luzern (CH)
(72) Erfinder: Fritz, Stefan, CH-8006 Zürich (CH); Fahrni, Christoph, CH-6003 Luzern (CH)
(74) Vertreter: Münch, Otto

(56) Entgegenhaltungen:
- DE-A- 3 543 861
- DE-U- 8 604 046
- FR-A- 587 108
- NL-A- 7 402 203
- US-A- 2 174 035

## Beschreibung

Bei Baumscheiben wird häufig nur ein kleiner Umkreis um den Baumstamm frei gehalten, während der Rest mit Belag bedeckt wird. Diese Bäume leiden unter Wasser- und Sauerstoffmangel, sowie unter starker Bodenverdichtung und oft unter starken Salzeinflüssen in den Wintermonaten. Es ist auch bekannt, die Baumscheibe mit Rasengittersteinen, geschlitzten Platten, Gitterrosten oder ähnlichem zu belegen. Diese Arten der Abdeckung vermeiden nicht alle der oben genannten Nachteile für den Baum und sind zudem mit Fahrrädern, Einkaufs-und Kinderwagen, Schuhen mit hohen Absätzen, Rollschuhen und ähnlichem unangenehm zu benützen.

Aus der FR-A 606 995 ist eine Bodenbelagsanordnung gemäss Oberbegriff des Anspruchs 1 bekannt, welche sich zum Ziele setzt, die Bodenverdichtung zu vermindern. Diese Schrift schlägt vor, die Baumscheibe mit acht quaderförmigen, hohlen, nach unten offenen Betonelementen abzudecken. Die Oberseite der Elemente wird durch ein die Seitenwände verbindendes armiertes Gitter gebildet. Unterhalb dieses Gitters soll das Erdreich nicht verdichtet werden und das Gitter soll für eine hinreichende Wasser- und Luftzufuhr sorgen. Es hat sich jedoch gezeigt, dass die auf den unteren Rand der Seitenwände der Elemente konzentrierte Belastung der Elemente schon kurz unterhalb dieses Randes zur selben Bodenverdichtung führt, wie auf das Erdreich verlegte Rasengittersteine. Die Bodenverdichtung wird bloss oberflächlich, nicht aber im Wurzelbereich vermindert. Ausserdem weist diese bekannte Bodenbelagsanordnung auch alle übrigen oben aufgeführten Nachteile von Rasengittersteinen auf.

Der Erfindung liegt die Aufgabe zugrunde, die erwähnten Nachteile zu beseitigen. Diese Aufgabe wird durch die kennzeichnenden Merkmale des Anspruchs 1 gelöst.

Da die Trägerelemente beidseitig auf Fundamenten aufliegen, wird das dazwischenliegende Erdreich nicht belastet, so dass es nicht mehr verdichtet wird. Somit wird die Bodenstruktur sowie die Bodenfauna positiv beeinflusst und auch durch eine intensive Benützung der Baumscheibe nicht beeinträchtigt. Durch die Verhinderung eines erhöhten Bodendrucks werden auch die üblichen Bewässerungs- und Belüftungsmethoden wirksamer. Wenn mehrere Betonelemente dicht nebeneinander angeordnet sind, können in diesem Bereich die Salzeinflüsse in den Wintermonaten sehr stark reduziert werden, bzw. je nach Situation kann mit entsprechendem Gefälle das Wasser zu- oder abgeleitet werden. Da die Elemente lediglich auf den Fundamenten aufliegen und somit mit geringem Aufwand zu entfernen sind, sind allfällige spätere Eingriffe im Wurzelbereich oder das Auswechseln eines Baumes problemlos möglich. Weil die Betonelemente nicht auf der Erdoberfläche abgestützt sind, spielen die üblichen Senkungen der Erde keine Rolle. Somit sind keine Unebenheiten im Belag zu befürchten und diesbezügliche nachträgliche Korrekturen werden überflüssig.

Aus der US-A 2 174 035 ist eine Bodenbelagsanordnung für Gehsteige bekannt. Sie besteht aus vorfabrizierten, im Querschnitt U-förmigen Betonträgerelementen. Im Abstand der Länge der Elemente werden quer zur Fahrbahnachse eine Reihe von paarweise übereinandergeschichteten Elementen als Fundamente verlegt. Auf diese Fundamentelemente werden weitere Elemente jeweils mit ihren Längsenden seitlich nebeneinander und in der Gehsteigachse stirnseitig aneinanderstossend aufgelegt. Damit lässt sich ein Gehsteig mit vorfabrizierten Elementen erstellen. Diese Anordnung ist allerdings nicht für die Abdeckung von Baumscheiben von Strassenbäumen gedacht. Sie hat sich für die Herstellung von Gehsteigen nicht durchgesetzt. Hier bevorzugt man normale Strassenbeläge.

Weitere ähnliche Vorschläge zur Herstellung vorfabrizierter Bodenbelagsanordnungen für Strassen sind aus der DE-A 2 311 454, der DE-A I 409 848 sowie der FR-A 587 108 bekannt.

Nachfolgend wird ein Ausführungsbeispiel der Erfindung anhand der Zeichnung erläutert. Darin zeigt:
Fig. 1 eine Ansicht von oben auf eine Bodenbelagsanordnung,
Fig. 2 einen Querschnitt längs der Linie II - II in Fig. 1, und
Fig. 3 einen Querschnitt längs der Linie 111 - 111 in Fig. 1.

Die dargestellte Anordnung ist im Grundriss quadratisch und umfasst vier radial um einen Baumstamm 1 längs der Quadratdiagonalen angeordnete Fundamentbalken 2 aus armiertem Beton. Die inneren Stirnseiten 3 der gegenüberliegenden Fundamentbalken 2 sind voneinander beabstandet. Die Fundamentbalken 2 sind auf je zwei Pfählen 7 abgestützt. Die Pfähle 7 werden z.B. hergestellt, indem ins Erdreich Löcher gebohrt und mit Beton aufgefüllt werden. Auf den Fundamentbalken 2 liegen pro Seite drei im Grundriss gleichschenklig trapezförmige, armierte Betonträgerelemente 4, 5, 6 mit ihren Schenkelenden auf. Je zwei benachbarte Trägerelemente 4, 5, 6 stossen mit ihren Schenkelenden stirnseitig aneinander. Das innerste Trägerelement 4 ist schmaler als die beiden andern und hat einen rechteckigen Querschnitt, während die beiden andern Trägerelemente 5, 6 einen U-förmigen Querschnitt aufweisen. Die Trägerelemente 4, 5, 6 werden auf einen Glattstrich verlegt, um allfällige Ungenauigkeiten in der Höhe auszugleichen. Zwischen dem Glattstrich und den Elementen 4, 5, 6 kommt noch eine Trennfolie zu liegen, die verhindert, dass sich die Elemente mit dem Glattstrich verbinden. So können sie später für allfällige Arbeiten problemlos entfernt werden. Wenn der Baum wächst und der Stamm 1 dicker wird, können die inneren Trägerelemente 4 entfernt werden.

## Patentansprüche

1. Bodenbelagsanordnung zur begeh- und befahrbaren Abdeckung von Baumscheiben, dadurch gekennzeichnet, dass die Anordnung vier radial angeordnete Fundamentbalken (2) umfasst, von denen je zwei einander diametral gegenüberliegen und mit ihren inneren Stirnseiten (3) voneinander beabstandet sind, und dass auf den Fundamentbalken (2) mindestens vier im Grundriss gleichschenklig trapezförmige Betonträgerelemente (4,5,6) mit ihren Schenkelenden aufliegen, wobei je zwei benachbarte Trägerelemente (4,5,6) mit ihren Schenkelenden stirnseitig aneinanderstossen.

2. Bodenbelagsanordnung nach Anspruch I, dadurch gekennzeichnet, dass die Fundamentbalken (2) auf Pfählen (7) abgestützt sind.

3. Bodenbelagsanordnung nach Anspruch 1 oder 2, dadurch gekennzeichnet, dass sie im Grundriss quadratisch ist und pro Quadratseite drei Trägerelemente (4,5,6) umfasst, von welchen das innerste (4) schmaler als die beiden andern (5,6) ist.

4. Bodenbelagsanordnung nach Anspruch 3, dadurch gekennzeichnet, dass das innerste Trägerelement (4) einen rechteckigen und die beiden andern Trägerelemente (5,6) einen U-förmigen Querschnitt aufweisen.

## Claims

1. Ground covering arrangement for the covering, which can be walked over or driven over, of tree root protecting plates, characterised thereby, that the arrangement comprises four radially arranged foundation beams (2), of which two each lie one diametrally opposite the other and are spaced apart one from the other by their inward end faces (3) and that at least four trapezium-shaped concrete support elements (4, 5, 6), which are equal- sided in plan view, lie by their limb ends on the foundation beams (2), wherein each two adjacent support elements (4, 5, 6) abut one against the other by the end faces of their limb ends.

2. Ground covering arrangement according to claim 1, characterised thereby, that the foundation beams (2) are supported on piles (7).

3. Ground covering arrangement according to claim 1 or 2, characterised thereby, that it is square in plan view and for each side of the square comprises three support elements (4, 5, 6), of which the innermost (4) is narrower than both the others (5, 6).

4. Ground covering arrangement according to claim 3, characterised thereby, that the innermost support element (4) displays a rectangular cross-section and both the other support elements (5, 6) display a U-shaped cross-section.

## Revendications

1. Agencement de revêtement de sol pour le recouvrement praticable de plaques de protection d'arbres, caractérisé en ce que l'agencement comprend quatre poutres de fondation (2) disposées radialement, situées diamétralement l'une en face de l'autre deux par deux et dont les faces frontales (3) intérieures sont espacées les unes des autres, et qu'au moins quatre éléments de support (4, 5, 6) en béton, de forme trapézoïdale à ailes égales selon une vue en plan, s'appliquent sur les poutres de fondation (2) par 1, extrémité de leur aile, respectivement deux éléments de support (4, 5, 6) voisins s'aboutant, du côté frontal, par l'extrémité de leur aile.

2. Agencement de revêtement de sol selon la revendication 1, caractérisé en ce que les poutres de fondation (2) s'appuient sur des pieux (7).

3. Agencement de revêtement de sol selon la revendication 1 ou 2, caractérisé en ce qu'il est de forme carrée vu en plan et comprend pour chaque côté du carré trois éléments de support (4, 5, 6) dont l'élément (4) situé le plus à l'intérieur est plus étroit que les deux autres (5, 6).

4. Agencement de revêtement de sol selon la revendication 3, caractérisé en ce que l'élément de support (4) situé le plus intérieur présente une section transversale de forme rectangulaire et les deux autres éléments de support (5, 6) présentent une section transversale en U.
